# EUROPÄISCHE PATENTSCHRIFT

(11) **EP 2 036 838 B1**
(45) Veröffentlichungstag und Bekanntmachung des Hinweises auf die Patenterteilung: **05.12.2012**
(21) Anmeldenummer: 08007860.3
(22) Anmeldetag: 23.04.2008
(51) Int. Cl.: B65F 1/16

(54) **Deckelanordnung für einen Flüssigkeitsbehälter**
Lid assembly for a fluid container
Agencement de couvercle pour un récipient à liquide

(30) Priorität: 14.09.2007 DE 202007012923 U
(43) Veröffentlichungstag der Anmeldung: 18.03.2009
(73) Patentinhaber: P. Henkel GmbH, 57223 Kreuztal (DE); Robust Plastics GmbH, 1220 Wien (AT)
(72) Erfinder: Henkel, Christoph, 57074 Siegen (DE); Lang, Martin, 3003 Gablitz (DE)
(74) Vertreter: Sperling, Rüdiger

(56) Entgegenhaltungen:
- DE-U- 20 304 131
- DE-U-202007 012 923
- GB-A- 2 372 194

## Beschreibung

Die Erfindung betrifft eine Deckelanordnung für einen Behälter für Flüssigkeiten, der eine nach unten gerichtete bereichweise schräge Kante aufweist, bereichsweise gemäß dem Oberbegriff des Anspruchs 1.

Aus der GB 2 372 194 A ist eine gattungsgemäße Deckelanordnung für einen handelsüblichen Müllbehälter bekannt mit einem speziell ausgebildeten Deckel, wobei eine Dichtung zwischen zwei umlaufenden Kanten des Deckels angeordnet ist Beide Kanten umgreifen eine hervorstehende umlaufende Kante der Behälteröffnung. Damit der Deckel nicht aufspringen kann, ist er durch drei nach Art von Kniehebelverschlüssen wirkenden Verriegelungen gesichert. Diese verbinden den Deckel mit dem Behälter, wobei ein Ring mittels eines Flansches beweglich an dem Deckel angeschlagen ist und einen am Behälter angenieteten Haken hintergreift.

In der DE 203 04 131 wird ein Behälter zum Sammeln von Abfall beschrieben, bei dem der Deckel mittels eines federnden Verriegelungshakens in seiner Schließstellung entriegelbar blockierbar ist. Weiter ist offenbart, dass "der Verriegelungshaken am Deckel angeformt [...] und mit einem abragenden Verriegelungssteg ausgestattet ist, der eine am oberen Rand des Behälterrumpfes angeformten Wulst oder eine Verstärkungsleiste hintergreift". Der Verriegelungshaken ist mittig an dem Rand angeordnet, der den Deckelscharnieren gegenüberliegt.

Aus dem Stand der Technik ist weiterhin bei Werkzeugkisten oder Ordnungstonnen bekannt, an Deckelanordnungen Befestigungsklammern vorzusehen, die durch Bolzen gehalten sind. Zur Aufnahme der Bolzen sind an der Deckelanordnung gewöhnlich Halterungen vorgesehen. Die Befestigungsklammern sind somit um die Achse des Bolzens drehbar. Auch ist bekannt, an Befestigungsklammern als Ersatz für einen Bolzen seitliche Vorsprünge vorzusehen, die in entsprechende Aufnahmen an der Deckelanordnung eingreifen. Die Befestigungsklammern lassen sich dann um die seitlichen Vorsprünge drehen. Nachteilig an dem bekannten Stand der Technik ist, dass zur Befestigung oder zum Lösen der Deckelanordnung an bzw. von einem Behälter es notwendig ist, jede einzelne Befestigungsklammer um den Bolzen bzw. die Vorsprünge zu drehen und in Eingriff zu bringen. Auch ist insbesondere bei Tonnen mit den beschriebenen Befestigungsklammern nachteilig, dass diese über den gesamten Umfang in gleichmäßigen Abständen verteilt angeordnet sind, so dass ein erheblicher Arbeitsaufwand besteht, bis sämtliche Befestigungsklammern geschlossen sind.

Ausgehend von dem Stand der Technik GB 2 372 194 A ist es eine Aufgabe der Erfindung, eine für Flüssigkeiten dichte Deckelanordnung an einem Behälter bereitzustellen, die in kurzer Zeit einfach zu öffnen und zu schließen ist.

Es wird eine Deckelanordnung für einen Behälter für Flüssigkeiten, wobei der Behälter eine nach unten gerichtete bereichsweise schräge Kante aufweist,
- mit einem Deckel, der mittels Scharnierarmen, die sich zu einer an dem Behälter angeordneten Halteeinrichtung erstrecken, an dieser Halteeinrich-tung am Behälter drehbar gehalten ist, und
- mit mindestens zwei Befestigungskiammern zum Befestigen des Deckels an dem Behälter, wobei zwei Befestigungsklammern seitlich an zwei gegenüberliegenden Deckelseiten angeordnet sind vorgeschlagen, wobei die Aufgabe dadurch gelöst wird, dass die zwei Befestigungsklammern einstückig an dem Deckel im Vorderbereich ausgebildet sind, sich aus der Deckelebene in Richtung des Behälters erstrecken und ein hakenförmiges freies Ende aufweisen, wobei
das jeweilig hakenförmige freie Ende der Befestigungsklammern eine Schräge aufweist, die die jeweilige nach unten gerichtete schräge Kante am Behälter hintergreift.

Die vorliegende Deckelanordnung ist insbesondere bei einer Verwendung an Tonnen günstig, die zur Entsorgung von Altflüssigkeiten, unter anderem auch Fetten oder Ölen, verwendet werden können. Dabei ist es vorteilhaft, dass der Deckel zwei Befestigungsklammern Im Vorderbereich des Deckels aufweist, die einstückig an den Deckel ausgebildet sind. Durch die einstückige Bauweise ist es für den Verwender der Deckelanordnung der Erfindung möglich, ohne zusätzliche Maßnahmen den Deckel durch ein simples nach unten Drücken zu schließen. Die einstückig an dem Deckel ausgebildeten Befestigungsklammern sind auch in einem Handgriff wieder zu lösen. In einer bevorzugten Ausführung ist die Deckelanordnung aus Kunststoff, beispielsweise im Spritzgussverfahren hergestellt, so dass die daran ausgebildeten Befestigungsklammern mit angespritzt sein können.

Weiterhin ist günstig, dass die Deckelanordnung der Erfindung auf bestehende, genormte Behälter, wie Mülltonnen, aufgesetzt werden kann. Mülltonnen sind nach der Norm EN 840 hergestellt, so dass die Deckelanordnung der Erfindung auf sämtliche derartige Tonnen anwendbar ist Vorzugsweise erstrecken sich die zwei seitlich angeordnete Befestigungsklammern von dem Deckel über einen oberen Umfangsrand des Behälters nach unten (in Fig. 1 negative Z-Richtung), um eine am oberen Umfangsrand der Tonne nach unten oder bei einer nicht genormten Tonnen eventuell auch zur Seite (in Fig. 1 X-Richtung) hervorstehende Kante zu hintergreifen.

Die Befestigungsklammern sind elastisch nach außen zu verbiegen und schnappen bei einer geschlossenen Stellung des Deckels mit ihren hakenförmigen Enden hinter der Kante in einer Schließstellung ein. Zum Schließen des Deckels ist es also lediglich nötig, den Deckel nach unten zu drücken, bis die Befestigungsklammern einrasten. Zum Öffnen des Deckels werden die Befestigungsklammern mit Handkraft nach außen gedrückt und gleichzeitig nach oben bewegt, so dass die einrastende Verbindung der Befestigungsklammern am Umfangsrand der Tonne gelöst ist. Aufgrund der Elastizität der Befestigungsklammern kann die Schließstellung beliebig oft wiederholt werden.

Auch ist es günstig, dass an der Deckelanordnung mindestens ein Befestigungsarm vorgesehen ist, der sich über eine vorbestimmte Länge über die Oberfläche des Deckels erstreckt und sich gleichzeitig an der Halteeinrichtung des Behälters abstützt bzw. daran geführt wird. Der Befestigungsarm kann einstückig mit der Deckelanordnung ausgebildet oder als zusätzliches Teil im Nachhinein angebracht werden. Durch den mindestens einen Befestigungsarm ist eine zusätzliche Absicherung gegen ein ungewolltes Öffnen des Deckels, insbesondere bei Belastungsspitzen durch gegen den Deckel schwappende Flüssigkeit gewährleistet.

In einer besonderen Ausführung kann die Deckelanordnung der Erfindung zusätzlich eine Schürze aufweisen, die in den Behälter hineinragt. In einer besonderen Ausführung kann die Schürze eine Passform zu der Innenwand des Behälters aufweisen. Die in den Behälter hineinragende Schürze dient insbesondere dazu, dass eine mit großer Wucht gegen die Deckelanordnung prallende Flüssigkeit (beispielsweise bei einem Umfallen des Behälters) nicht vollständig auf die Deckeldichtung wirkt, sondern größtenteils von der sich in Umfangsrichtung entlang der Innenwand des Behälters erstreckenden Schürze absorbiert wird. In einer alternativen Ausführung kann die Schürze von der Innenwand des Behälters leicht beabstandet angeordnet sein. Es ist dann sinnvoll, eine zusätzliche Dichtung zwischen der Innenwand des Behälters und der Schürze vorzusehen. Auch ist es möglich, dass der bezüglich des Behälters nach vorne gerichtete Teil der Schürze kürzer ist, um ein leichteres Öffnen und Schließen des Deckels zu gewährleisten. Alternativ oder zusätzlich kann dieser vordere Schürzenteil auch elastisch beweglich sein, so dass er stets an der Innenwand des Behälters anliegen kann. Hierfür könnte ferner vorgesehen sein, die Ecken der Schürze im Vorderbereich zu schlitzen. Mittels der Schürze weist die Deckelanordnung eine zusätzliche Sicherung gegen ein ungewolltes Öffnen des Deckels und somit den ungewollten Austritt von Flüssigkeit auf, da die Schürze an der Innenwand einen Reibwiderstand erzeugt. Die Dichtheit ist insbesondere bei Transport von Gefahrgütern wie beispielsweise Altöl vorteilhaft.

Die Deckelanordnung ist ferner über ihren Außenrand gegen einen ungewollten Flüssigkeitsaustritt abgedichtet. Hierzu weist die Deckelanordnung eine nach unten gerichtete, zu einem sich über einen von dem Behälter nach oben erstreckenden Rand komplementäre Nut auf. Zum Sicherstellen der Dichtheit ist innerhalb dieser Nut eine Dichtung, vorzugsweise eine Gummidichtung angeordnet. In einer besonderen Ausgestaltung kann die Nut über ihre Länge unterschiedlich tief ausgebildet sein, so dass die darin angeordnete Dichtung an verschiedenen Stellen unterschiedlich tief in der Nut verläuft. Auf diese Weise wird von dem in die Nut ragenden Rand des Behälters, der eine konstante Höhe aufweist, an verschiedenen Stellen der Dichtung eine unterschiedliche Druckkraft ausgeübt, die zu besonderer Dichtheit über den gesamten Umfang der Deckelanordnung führt. In einer bevorzugten Ausführung kann die Nut an allen vier Selten der Deckelanordnung gleichmäßig bombiert sein. Vorzugsweise kann die Bombage auf jeder Längsseite eine Größe von 2 bis 5 mm aufweisen. In einer günstigen Ausführung kann die Schürze eine Verlängerung des inneren Steges der Nut sein.

Zur Stabilisierung und Versteifung des Deckels ist es besonders günstig, unterseitig an dem Deckel Verstärkungsstreben vorzusehen, die einstückig mit an dem Deckel ausgebildet sein können. Die Verstärkungsstreben können in einem beliebigen Muster, beispielsweise stern- oder kreuzförmig ausgebildet sein.

Besonders vorteilhaft ist die Verwendung der Deckelanordnung auf herkömmliche, genormte Behälter, wie Müllfonnen, so dass keine zusätzlichen Kosten für die Entwicklung neuer Tonnen und Anlagen anfallen.

Weitere Vorteile der Erfindung werden nachstehend gemeinsam mit der Beschreibung eines bevorzugten Ausführungsbeispiels der Erfindung anhand der Figuren näher dargestellt. Die Darstellung in den beigefügten Figuren erfolgt beispielhaft und schematisch. In den Figuren sind jeweils gleiche Teile mit gleichen Bezugszeichen versehen. Ferner sind nur die für das Verständnis der Erfindung wesentlichen Elemente dargestellt. Es zeigen
- Fig. 1: die Deckelanordnung der Erfindung auf einem Behälter in einer perspektivischen Ansicht;
- Fig. 2: die Deckelanordnung der Erfindung in einer perspektivischen Ansicht von schräg oben;
- Fig. 3: die Deckelanordnung der Erfindung in einer perspektivischen Ansicht von schräg unten;
- Fig. 4: die Deckelanordnung der Erfindung auf einem Behälter in einer Ansicht von oben;
- Fig. 5: zeigt eine weitere Ausführung der Deckelanordnung der Erfindung in einer Ansicht von oben;
- Fig. 6: zeigt eine Schnittansicht A - A aus der Fig. 5;
- Fig. 7: zeigt einen Teil einer seitlichen Schnittansicht der Deckelanordnung;
- Fig. 8: zeigt eine weitere Ausführungsform eines Teils der Deckelanordnung in einer Schnittansicht und
- Fig. 9: zeigt ein Kugelbodenmüllgefäß oder -behälter mit erfindungsgemäßer Deckelanordnung.

In Fig. 1 ist die Deckelanordnung 1 der Erfindung auf einem wie eine Mülltonne ausgebildeten Behälter 2 in einer perspektivischen Ansicht von schräg oben dargestellt. Die vorzugsweise aus Kunststoff hergestellte Deckelanordnung 1 ist auf den Behälter 2 aufsetzbar und mit zwei an der Deckelanordnung 1 einstückig ausgebildeten Befestigungsklammern 3 daran befestigt. Von einem Deckel 4 der Deckelanordnung 1 erstrecken sich Scharnierarme 5 nach außen in Richtung (Y-Richtung) einer an dem Behälter 2 vorgesehenen Halteeinrichtung 6 und sind mit dieser verbunden. Die Verbindung der Scharnierarme 5 mit der Halteeinrichtung 6 wird durch Scharnmierbolzen 6" bereitgestellt, die von der Seite durch Öffnungen 5' der Scharnierarme 5 in Bohrungen 6' der Halteeinrichtung 6 eingepresst werden. Der Deckel 4 ist, wie es von handelsüblichen Mülltonnen bekannt ist, durch eine Drehbewegung um die Halteeinrichtung 6 zu öffnen.

Die einstückig an dem Deckel 4 der Deckelanordnung 1 ausgebildeten Befestigungsklammern 3 erstrecken sich von dem Deckel 4 zunächst in X-Richtung nach außen, bilden eine Bogenform um den Rand der Deckelanordnung 1 und erstrecken sich weiter im wesentlichen senkrecht in Z-Richtung nach unten, um über ihre Länge sowohl die Deckelanordnung 1 als auch den oberen Rand des Behälters 2 zu übergreifen. An ihrem freien Ende 3' weisen die Befestigungsklammern 3 eine Hakenform (vgl. Fig. 2) auf, mit der sie einen Rand mit einer schrägen Kante des Behälters 2 hintergreifen. In dem dargestellten Ausführungsbeispiel ist die Unterkante der Befestigungsklammern 3 in Y-Richtung abgeschrägt. Die Befestigungsklammem 3 sind vorzugsweise aus Kunststoff hergestellt und elastisch, so dass sie sich beim Schließen des Deckels 4, wenn sie über den äußeren Rand des Behälters 2 gleiten, nach außen biegen können und anschließend den Rand bzw. die Kante oder dergleichen des Behälters 2 allein durch ihre elastische Rückstellkraft hintergreifen können, sobald die Schließstellung des Deckels 4 erreicht ist. Zum Öffnen der Befestigungsklammern 3 wird der Deckel zunächst nach unten gedrückt und dann die hakenförmigen Enden 3' mit Handkraft nach außen gebogen und der Deckel 4 gleichzeitig nach oben bewegt. Das Niederdrücken wird durch eine unten näher erläuterte flexible weiche Dichtung zwischen Deckel und Tonne ermöglicht. Zur Stabilisierung des Deckels 4 und der daran ausgebildeten Befestigungsklammern 3 ist eine oder mehrere sich über zumindest einen Teil des Umfangs des Deckels 4 erstreckende Verstärkungsrippe 4' vorgesehen. Die Befestigungklammern 3 grenzen an die Verstärkungsrippe 4' an, so dass die elastischen Kräfte der Befestigungsklammern 3 rückwärtig, d.h. zur Deckelmitte hin, auch von der Verstärkungsrippe 4' abstützbar sind.

Zusätzlich ist bei der Deckelanordnung 4 mindestens ein Befestigungsarm 7 vorgesehen, der sich über eine vorbestimmte Länge des hinteren Teils der Deckelanordnung 1 in Y-Richtung erstreckt. Der Befestigungsarm 7 ist einstückig mit dem Deckel 4 ausgebildet und rückseitig an der als Stange ausgebildeten Halteeinrichtung 6 abgestützt und geführt. Hierdurch ist eine zusätzliche Sicherung der Schließstellung der Deckelanordnung 1 gewährleistet. Gleichzeitig kann bei Belastungsspitzen auf die Deckelanordnung 1 die auftretende Kraft auch auf den Befestigungsarm 7 und somit mittelbar auf die Halteeinrichtung 6 verteilt werden.

Fig. 2 zeigt die Deckelanordnung 1 in einer perspektivischen Ansicht von schräg oben. Der Deckel 4 der Deckelanordnung 1 ist geschlossen. Bei der gezeigten Ausführung ist an dem Deckel 4 im Vorderbereich auf der linken und rechten Seite jeweils eine Befestigungsklammer 3 vorgesehen. Zusätzlich wäre es auch möglich, im Vorderbereich, beispielsweise zentral, eine zusätzliche Befestigungsklammer 3 (gestrichelt angedeutet) entsprechend der seitlichen Befestigungsklammern 3 vorzusehen. Die Befestigungsklammern 3 weisen an ihrem Seitenrand seitliche Versteifungen 3" auf, mittels denen die nötige Steifigkeit und Stabilität zum sicheren Halten der Eingriffsstellung der hakenförmigen freien Enden 3' gewährleisten. Der Befestigungsarm 7 weist an seinem rückseitigen Ende eine Hakenform auf, die in die Halteeinrichtung 6 (vgl. Fig. 1) eingreift und sich an dieser abstützt. Durch die zu der Halteeinrichtung 6 passende Form ist eine Drehbewegung des Deckels 4 um die Halteeinrichtung 6 nicht behindert. Ferner weist bei dieser Ausführung die Deckelanordnung 1 eine nach unten gerichtete Schürze 8 auf, die in das Innere eines Behälters 2 einbringbar ist. Vorzugsweise ist die Schürze 8 einstückig an der Deckelanordnung 1 ausgebildet und so dimensioniert, dass sie an der Innenwand des Behälters 2 in einer Passform anliegt. Somit können hohe, auf die Deckelanordnung 1 wirkende Kräfte der Flüssigkeit im Behälter 2 (beispielsweise beim Umfallen des Behälters 2) auch auf die Schürze 8 verteilt und ein zu großer Druck auf die Deckeidichtung sicher vermieden werden. Vorzugsweise weist die Schürze 8 eine Tiefe (in Z-Richtung) von 10 bis 150 mm, noch bevorzugter 70 - 100 mm auf.

Fig. 3 zeigt die Deckelanordnung 1 in einer perspektivischen Darstellung von schräg unten. An ihrem Außenrand weist die Deckelanordnung 1 eine nach unten gerichtete Nut 9 auf, in der eine Dichtung 10, vorzugsweise weiche Dichtung, aus einem geeignetem Elastomer verläuft. Die Nut 9 ist so ausgebildet, dass sie auf einen an dem Behälter 2 sich nach oben erstreckenden Rand aufsetzbar ist und somit eine Abdichtung der Deckelanordnung 1 gegenüber dem Inneren des Behälters 2 sichergestellt ist. In einer besonderen Ausgestaltung ist die Nut 9 über ihre Länge abschnittsweise bombiert, d.h. unterschiedlich tief, so dass die Dichtung 10 ungleichmäßig tief innerhalb der Nut 9 verläuft. Beispielsweise kann vorgesehen sein, die Nut 9 im Bereich der Befestigungsklammer 3 und auf der Rückseite im Bereich des Befestigungsarms 7 weniger tief auszubilden, um eine Erhöhung der Druckkräfte auf die Dichtung 10 in diesen Bereichen zu erzielen. Somit ist eine besonders gute Dichtheit der Deckelanordnung 1 zu erzielen. Zu seiner Stabilisierung bzw. Versteifung weist der Deckel 4 auf seiner Unterseite Verstärkungsstreben 11 auf. Somit verformt sich der Deckel 4 bei Belastungen nicht und passt exakt auf die an dem Behälter 2 vorgesehenen Rand. Bei der gezeigten Ausführung sind mehrere Verstärkungsstreben 11 in einer Überkreuzform vorgesehen, es ist jedoch auch jedes andere beliebige Muster möglich, solange der Deckel 4 ausreichend versteift ist.

In Fig. 4 ist die Deckelanordnung 1 der Erfindung auf einen Behälter 2 in einer Ansicht von oben dargestellt. Hierbei ist gut zu erkennen, wie die Befestigungsklammern 3 den äußeren Rand des Behälters 2 übergreifen und mit ihren hakenförmigen freien Enden 3' eine Kante des Behälters 2 hintergreifen.

In Fig. 5 ist die Deckelanordnung 1 der Erfindung in einer weiteren Ausführung in der Draufsicht dargestellt. Der Deckel 4 weist hierbei zwei im rückwärtigen Bereich angeordnete Befestigungsarme 7 auf, die den Deckel 4 beim Öffnen und Schließen an der Halteeinrichtung 6 führen und bei Belastungen daran abstützen. Die Verstärkungsrippe 4' verläuft über den gesamten Umfang des Deckels 4 und bietet für die Befestigungsarme 7 eine zusätzliche Stabilisierung.

Fig. 6 ist eine Schnittansicht entlang der Linie A - A in Fig. 5. Der Deckel 4 weist hierbei eine nach unten offene Nut 9 auf, in der in Umfangsrichtung eine Dichtung 10 verläuft. Die Nut 9 ist durch zwei nach unten gerichtete Stege 9', 9" gebildet. Der äußere Steg 9' weist eine Länge auf, dass er den nach oben hervorstehenden Rand des Behälters 2 sicher übergreift, jedoch gleichzeitig zu dem nach oben weisenden Außenrand des Behälters 2 auch im geschlossenen Zustand des Deckels 4 beabstandet ist. Der innere Steg 9" ist bei der gezeigten Ausführung verlängert und bildet die in den Behälter 2 hineinragende Schürze 8. Auf diese Weise ist ein Verschmutzen des Randbereichs sicher verhindert Vorzugsweise ist die Schürze 8 dünn ausgebildet, d.h. dass sie eine Dicke von ca. 2 - 10 mm aufweist.

Fig. 7 zeigt die Deckelanordnung 1 in einer Seitenansicht. Die sich in Umfangsrichtung erstreckende Nut 9 ist bei dieser Ausführung an den jeweiligen Längsseiten bombiert. Die Bombage weist vorzugsweise eine Höhe von 2 - 4 mm auf. Auf diese Weise wird eine besonders gute Abdichtung erzielt, da die in der Nut 9 verlaufende Dichtung 10 fest gegen den nach oben stehenden Rand des Behälters 2 gedrückt ist.

Fig. 8 zeigt eine Schnittansicht der Deckelanordnung 1 gemäß einer weiteren Ausführung. Die Merkmale stimmen im Wesentlichen mit denen der Fig. 6 überein, jedoch sind die Stege 9', 9" der Nut 9 gleich lang. Die Schürze 8 ist als zusätzliches Element im Inneren des Deckels 4 angeordnet und zu dem inneren Steg 9" beabstandet. Zur Abdichtung ist zwischen der Schürze 8 und der Innenwand des Behälters 2 eine sich in Umfangsrichtung erstreckende Dichtung 12, vorzugsweise eine Gummidichtung, vorgesehen. Eine solche Dichtung kann mit einer Einstecknut auf den Rand der Schürze aufgesteckt sein und mit einer seitlich daran angeformten Dichtwulst gegen die Behälterwand drücken. Je größer der Abstand zwischen der Schürze 8 und der Nut 9 ist, desto länger kann die Schürze 8 sein. In Fig. 8 nicht explizit dargestellt, jedoch vorgesehen kann sein, dass der bezüglich des Behälters 2 nach vorne weisende, sich in Z-Richtung erstreckende Teil der Schürze 8 kürzer ist. Dieser vordere Schürzenteil kann ferner elastisch beweglich und an den Ecken mit einem Schlitz 8' versehen sein. Somit kann dieser Schürzenteil beim Öffnen des Deckels 4 manuell in Y-Richtung gedrückt und aufgrund seiner Elastizität ein sicheres Anliegen in geschlossenem Zustand an der vorderen Innenwand des Behälters 2 sichergestellt werden.

Es wird ausdrücklich darauf hingewiesen, dass alle verschiedenen Merkmalselemente der einzeinen Ausführungsbeispiele beliebig miteinander kombinierbar sind, soweit wie dies technisch möglich ist und kein Widerspruch besteht. So ist es z. B. möglich, auch bei einer an der Innenwand des Behälters anliegenden Schürze gemäß Fig. 6 eine zusätzliche Dichtung 12 gemäß Fig. 8 vorzusehen.

Wie aus Fig. 9 zu ersehen, werden die Merkmale wie sie in Verbindung mit den Ausführungsbeispielen eines Deckels in den Fig. 1 bis 8 beschrieben sind, mit besonderem Vorteil bei einem Deckel für einen Kugelbodenbehälter 20 verwendet. Ein Kugelbodenbehälter 20 eignet sich in hervorragender Weise für die Aufnahme von heißen Fluiden, da durch die besondere Struktur, die in Folge der Kombination viereckiger Behälteroberteil mit Kugelboden-Unterteil entsteht, eine Festigkeit des Behälters auch bei heißen Inhaltsmaterialien gewährleistet ist. Diese Festigkeit wird durch die Verspannung des Deckels in der Öffnung noch zusätzlich erhöht, so dass ein Ausbeulen von Wandbereichen bei mit erfindungsgemäßen Deckeln ausgestatteten Kugelbodenbehältern.

## Patentansprüche

1. Deckelanordnung für einen Behälter (2) für Flüssigkeiten, wobei der Behälter (2) eine nach unten gerichtete bereichsweise schräge Kante aufweist,
- mit einem Deckel (4), der mittels Scharnierarmen (5), die sich zu einer an dem Behälter (2) angeordneten Halteeinrichtung (6) erstrecken, an dieser Halteeinrichtung (6) am Behälter (2) drehbar gehalten ist, und
- mit mindestens zwei Befestigungsklammern (3) zum Befestigen des Deckels (4) an dem Behälter (2), wobei zwei Befestigungsklammern (3) seitlich an zwei gegenüberliegenden Deckelseiten angeordnet sind,
**dadurch gekennzeichnet, dass**
die zwei Befestigungsklammern (3) einstückig an dem Deckel (4) im Vorderbereich ausgebildet sind, sich aus der Deckelebene in Richtung des Behälters (2) erstrecken und ein hakenförmiges freies Ende (3') aufweisen,
wobei
das jeweilig hakenförmige freie Ende (3') der Befestigungsklammern (3) eine Schräge aufweist, die die jeweilige nach unten gerichtete schräge Kante am Behälter (2) hintergreift.

2. Deckelanordnung nach Anspruch 1, **dadurch gekennzeichnet, dass** die zwei Befestigungsklammern (3) elastisch ausfederbar sind.

3. Deckelanordnung nach Anspruch 1 oder 2, **dadurch gekennzeichnet, dass** die zwei Befestigungsklammern (3) aus Kunststoff bestehen.

4. Deckelanordnung nach einem der vorigen Ansprüche, **dadurch gekennzeichnet, dass** die zwei Befestigungsklammern (3) seitliche Versteifungen (3") aufweisen.

5. Deckelanordnung nach Anspruch 4, **dadurch gekennzeichnet, dass** mindestens ein an dem Deckel (4) angeordneter Befestigungsarm (7) vorgesehen ist, der an der Halteeinrichtung (6) angreift und sich über eine vorbestimmte Länge über den Deckel (4) erstreckt.

6. Deckelanordnung nach dem vorigen Anspruch, **dadurch gekennzeichnet, dass** der mindestens eine Befestigungsarm (7) einstückig mit dem Deckel (4) ausgebildet ist.

7. Deckelanordnung nach Anspruch 1, **dadurch gekennzeichnet, dass** eine Schürze (8) vorgesehen ist, die sich von der Deckelanordnung (1) nach unten erstreckt und in den Behälter (2) hineinragt.

8. Deckelanordnung nach dem vorigen Anspruch, **dadurch gekennzeichnet, dass** die Schürze (8) eine Länge von 10 - 150 mm aufweist.

9. Deckelanordnung nach einem der Ansprüche 7- 8, **dadurch gekennzeichnet, dass** die Schürze (8) in Passform zur Innenwand des Behälters (2) ausgebildet ist.

10. Deckelanordnung nach einem der Ansprüche 7 - 9, **dadurch gekennzeichnet, dass** eine zusätzliche Dichtung (12) zwischen der Innenwand des Behälters (2) und der Schürze (8) vorgesehen ist, wobei die Dichtung (12) sich in Umfangsrichtung erstreckt.

11. Deckelanordnung nach Anspruch 10, **dadurch gekennzeichnet, dass** die Dichtung (12) mit einer Einstecknut auf den Rand der Schürze (8) aufgesteckt ist und mit einer seitlich daran angeformten Dichtwulst gegen die Behälterwand drückt.

12. Deckelanordnung nach einem der Ansprüche 7 - 11, **dadurch gekennzeichnet, dass** die Schürze (8)
- entlang der vorderen Längsseite der Deckelanordnung (1) kürzer und/oder
- elastisch schwenkbar und/oder
- an mindestens zwei der Behälterecken mit Einschnitten (8') versehen ist.

13. Deckelanordnung nach einem der Ansprüche 7 - 12, **dadurch gekennzeichnet, dass** die Schürze (8) an der Innenwand des Behälters (2) einen Reibwiderstand erzeugt.

14. Deckelanordnung nach einem der vorigen Ansprüche, **dadurch gekennzeichnet, dass** die Deckelanordnung (1) eine nach unten gerichtete, zu einem sich über einen von dem Behälter (2) nach oben erstreckenden Rand komplementäre Nut (9) aufweist.

15. Deckelanordnung nach einem der Ansprüche 7-12, in Verbindung mit Ansprunch 14, **dadurch gekennzeichnet, dass** die Schürze (8) eine Verlängerung eines einen Teil der Nut (9) bildenden Steges (9") ist.

16. Deckelanordnung nach einem der Ansprüche 7 - 13, in Verbindung mit Anspruch 14 oder 15, **dadurch gekennzeichnet, dass** die Schürze (8) von der Nut (9) nach innen beabstandet ist.

17. Deckelanordnung nach einem der Ansprüche 14 - 16, **dadurch gekennzeichnet, dass** die nach unten gerichtete Nut (9) unterschiedlich tief ist.

18. Deckelanordnung nach einem der Ansprüche 14 -17, **dadurch gekennzeichnet, dass** in der nach unten gerichteten Nut (9) eine Dichtung (10) angeordnet ist.

19. Deckelanordnung nach einem der vorigen Ansprüche, **dadurch gekennzeichnet, dass** der Deckel (4) unterseitige Verstärkungsstreben (11) aufweist.

20. Deckelanordnung nach einem der vorigen Ansprüche, **dadurch gekennzeichnet, dass** der Deckel (4) mindestens eine oberseitige Verstärkungsrippe (4') aufweist,

## Claims

1. Lid assembly for a container (2) for liquids, the container (2) comprising a downward-facing edge which Is angled In regions,
- having a lid (4) which, by means of hinge arms (5) which extend to a holding means (6) arranged on the container (2), is rotatably held on the container (2) on said holding means (6), and
- having at least two fastening clamps (3) for fastening the lid (4) to the container (2), two fastening clamps (3) being arranged laterally on two opposite sides of the lid,
**characterised In that** the two fastening clamps are formed in one piece on the lid in the front region, extend from the plane of the lid towards the container (2) and comprise a hook-shaped free end (3'),
each hook-shaped free end (3') of the fastening clamps (3) comprising a bevel, which engages behind each downward-facing, angled edge on the container (2).

2. Lid assembly according to claim 1, **characterised in that** the two fastening clamps (3) can spring back resiliently.

3. Lid assembly according to either claim 1 or claim 2, **characterised in that** the two fastening clamps (3) are made of plastics material.

4. Lid assembly according to any of the preceding claims, **characterised In that** the two fastening clamps (3) comprise lateral reinforcements.

5. Lid assembly according to claim 4, **characterised In that** at least one fastening arm (7) is provided which Is arranged on the lid (4), acts on the holding means (6) and extends over the lid (4) at a predetermined length.

6. Lid assembly according to the preceding claim, **characterised in that** the at least one fastening arm (7) is formed In one piece together with the lid (4).

7. Lid assembly according to claim 1, **characterised In that** a skirt (8) is provided which extends downwards from the lid assembly (1) and projects into the container (2).

8. Lid assembly according to the preceding claim, **characterised in that** the skirt (8) is 10 to 150 mm long.

9. Lid assembly according to either claim 7 or claim 8, **characterised in that** the skirt (8) is formed so as to fit to the inner wall of the container (2).

10. Lid assembly according to any of claims 7 to 9, **characterised In that** an additional seal (12) is provided between the Inner wall of the container (2) and the skirt (8), the seal (12) extending in the circumferential direction.

11. Lid assembly according to claim 10, **characterised in that** the seal (12) having an insertion groove is mounted on the edge of the skirt (8) and is pressed against the container wall by a sealing bead formed laterally on the edge of the skirt.

12. Lid assembly according to any of claims 7 to 11, **characterised in that** the skirt (8) is
- shorter along the front longitudinal side of the lid assembly (1) and/or
- resiliently pivotable and/or
- provided with slits (8') on at least two of the corners of the container.

13. Lid assembly according to any of claims 7 to 12, **characterised in that** the skirt (8) generates frictional resistance on the inner wall of the container (2).

14. Lid assembly according to any of the preceding claims, **characterised In that** the lid assembly (1) comprises a groove which faces downwards and is complementary to an edge which extends upwards from the container (2).

15. Lid assembly according to any of claims 7 to 12, in conjunction with claim 14, **characterised in that** the skirt (8) Is an extension of a web (9") which forms part of the groove (9).

16. Lid assembly according to any of claims 7 to 13, In conjunction with either claim 14 or claim 15, **characterised in that** the skirt (8) Is spaced inwards from the groove (9).

17. Lid assembly according to any of claims 14 to 16, **characterised in that** the downward-facing groove (9) has different depths.

18. Lid assembly according to any of claims 14 to 17, **characterised in that** a seal (10) Is arranged in the downward-facing groove (9).

19. Lid assembly according to any of the preceding claims, **characterised in that** the lid (4) comprises reinforcement struts (11) on the underside thereof.

20. Lid assembly according to any of the preceding claims, **characterised in that** the lid (4) comprises at least one reinforcement rib (4') on the top thereof.

## Revendications

1. Agencement de couvercles pour un récipient (2) de liquides, le récipient (2) présentant un bord oblique par zone dirigé vers le bas, comprenant :
- un couvercle (4) qui est maintenu en rotation au moyen de bras charnière (5), qui s'étendent en direction d'un dispositif de fixation (6) disposé sur le récipient (2), sur le récipient (2) sur ce dispositif de fixation (6),
- au moins deux griffes de fixation (3) pour la fixation du couvercle (4) sur le récipient (2), deux griffes de fixation (3) étant disposées latéralement sur deux faces de couvercle opposées,
**caractérisé en ce que**
les deux griffes de fixation (3) sont réalisées d'une seule pièce sur le couvercle (4) dans la zone avant, s'étendent depuis le plan du couvercle en direction du récipient (2) et présentent une extrémité libre en forme de crochet (3'), et
l'extrémité libre respective en forme de crochet (3') des griffes de fixation (3) présentant un biais, qui s'engage par l'arrière avec le bord oblique respectif dirigé vers le bas sur le récipient (2).

2. Agencement de couvercles selon la revendication 1, **caractérisé en ce que** les deux griffes de fixation (3) sont escamotable élastiquement.

3. Agencement de couvercles selon la revendication 1 ou 2, **caractérisé en ce que** les deux griffes de fixation (3) se composent de matière plastique.

4. Agencement de couvercles selon l'une des revendications précédentes, **caractérisé en ce que** les deux griffes de fixation (3) présentent des réglages latéraux (3").

5. Agencement de couvercles selon la revendication 4, **caractérisé en ce qu'**il est au moins prévu un bras de fixation (7) disposé sur le couvercle (4), qui s'applique contre le dispositif de retenue (6) et s'étend au-dessus du couvercle (4) sur une longueur prédéfinie,

6. Agencement de couvercles selon la revendication précédente, **caractérisé en ce qu'**au moins un bras de fixation (7) est réalisé d'une seule pièce avec le couvercle (4).

7. Agencement de couvercles selon la revendication 4, **caractérisé en ce qu'**il est prévu un tablier (8) qui s'étend vers le bas depuis l'agencement de couvercles (1) et s'engage dans le récipient (2).

8. Agencement de couvercles selon la revendication précédente, **caractérisé en ce que** le tablier (8) présente une longueur de 10 à 150 mm.

9. Dispositif de couvercle selon l'une des revendications 7 à 8, **caractérisé en ce que** le tablier (8) est ménagé dans l'ajustement de la paroi interne du récipient (2).

10. Dispositif de couvercle selon l'une des revendications 7 à 9, **caractérisé en ce qu'**un joint supplémentaire (12) est prévu entre la paroi interne du récipient (2) et le tablier (8), le joint (12) s'étendant dans la direction périphérique.

11. Agencement de couvercles selon la revendication 10, **caractérisé en ce que** le joint (12) est coiffé avec une rainure d'insertion sur le bord du tablier (8) et est comprimé contre la paroi interne du récipient par un bourrelet d'étanchéité moulé latéralement.

12. Agencement de couvercle selon l'une des revendications 7 à 11, **caractérisé en ce que** le tablier (8)
- est plus court le long de la face avant longitudinale de l'agencement de couvercles (1) et/ou
- est élastiquement pivotant et/ou
- est muni sur au moins deux des angles de récipients d'encoches (8').

13. Agencement de couvercle selon l'une des revendications 7 à 12, **caractérisé en ce que** le tablier (8) génère sur la paroi interne du récipient (2) une résistance à la friction.

14. Dispositif de couvercle selon l'une des revendications précédentes, **caractérisé en ce que** l'agencement de couvercle (1) présente une rainure (9) dirigée vers le bas et complémentaire avec un bord s'étendant vers le haut depuis le récipient (2).

15. Agencement de couvercle selon l'une des revendications 7 à 12, en combinaison avec la revendication 14, **caractérisé en ce que** le tablier (8) est un prolongement d'un épaulement (8") formant une partie de la rainure (9).

16. Agencement de couvercle selon l'une des revendications 7 à 13, en combinaison avec la revendication 14 ou 15, **caractérisé en ce que** le tablier (8) est espacé de la rainure (9) vers l'intérieur.

17. Agencement de couvercle selon l'une des revendications 14 à 16, **caractérisé en ce que** la rainure (9) dirigée vers le bas est de profondeur différente.

18. Agencement de couvercle selon l'une des revendications 14 à 17, **caractérisé en ce qu'**un joint (10) est disposé dans la rainure (9) dirigée vers le bas.

19. Dispositif de couvercle selon l'une des revendications précédentes, **caractérisé en ce que** le couvercle (4) présente des contreforts de renfort (11) sur la face inférieure.

20. Dispositif de couvercle selon l'une des revendications précédentes, **caractérisé en ce que** le couvercle (4) présente au moins une nervure de renfort (4') sur la face supérieure.
